# EUROPÄISCHE PATENTSCHRIFT

(11) **EP 1 123 553 B1**
(45) Veröffentlichungstag und Bekanntmachung des Hinweises auf die Patenterteilung: **03.04.2002**
(21) Anmeldenummer: 99957905.5
(22) Anmeldetag: 12.10.1999
(51) Int. Cl.: H01H 33/66

(54) **SCHALTANLAGEN MIT IN GEHÄUSEN ANGEORDNETEN SCHALTGERÄTEN**
SWITCHGEAR WITH SWITCHING DEVICES ARRANGED IN HOUSINGS
INSTALLATIONS DE COMMUTATION COMPORTANT DES APPAREILS DE COMMUTATION DISPOSES DANS DES BOITIERS

(30) Priorität: 23.10.1998 DE 19850202
(43) Veröffentlichungstag der Anmeldung: 16.08.2001
(73) Patentinhaber: SIEMENS AKTIENGESELLSCHAFT, 80333 München (DE)
(72) Erfinder: ERK, Thomas, D-15711 Königs Wusterhausen (DE); STELZER, Andreas, D-10115 Berlin (DE); ZEUKE, Reinhard, D-14050 Berlin (DE); SCHÖNTAG, Hartmut, D-16540 Hohen Neuendorf (DE)
(86) Internationale Anmeldenummer: DE9903308
(87) Internationale Veröffentlichungsnummer: WO0025333

(56) Entgegenhaltungen:
- EP-A- 0 750 328
- DE-A- 3 544 972
- DE-A- 4 133 091
- DE-A- 4 226 772

## Beschreibung

Die Erfindung betrifft Schaltanlagen mit in Gehäusen angeordneten Schaltgeräten, insbesondere mit Vakuumschütze, deren gradlinig auslenkbare Kontaktbolzen von einer magnetischen Antriebseinrichtung steuerbar und mittels konzentrisch angeordneter Kalottenführungen axial und radial geführt sind.

Schaltanlagen der eingangs definierten Art sind u. a. aus der Druckschrift "Siemens HG 11.21, 1997, Vakuumschütze 3TL6, Seite 3/3" bekannt.
Der axial bewegbare Kontaktbolzen weist dort an seinem freien Ende eine kugelförmige Erweiterung auf, die innerhalb der radial auslenkbaren Integralwippe in einer Kalottenführung gelagert ist. Der bewegbare Kontaktbolzen ist somit gegen das Einwirken von Querkräften im Spannungsbereich bis 12 kV geschützt.
Die der Erfindung zugrunde liegende Aufgabe besteht darin, die Führung und Lagerung der bewegbaren Kontaktbolzen erheblich zu verbessern und auch vor Querkräften zu schützen, die im Spannungsbereich bis 24 kV auftreten.
Erfindungsgemäß wird dies durch die Merkmale
- 1.1: die Gehäuse sind durch einander gegenüberliegende Polschalen gebildet,
- 1.2: die Kalottenführungen sind jeweils durch einseitig gelagerte Drehlenker realisiert,
- 1.3: die Drehlenker weisen jeweils eine trapezförmige Hebelkontur auf,
- 1.4: die Drehlenker sind an den freien Enden im breiten Bereich quer zu ihrer Längsachse mit sich nach außen erstreckende Führungszapfen ausgestattet, die in Führungsausnehmungen der einander gegenüberliegenden Polschalen drehgelagert sind,
- 1.5: die Drehlenker sind an den freien Enden im schmalen Bereich parallel zu ihrer Längsachse jeweils mit einem sich nach außen öffnenden U-förmigen Bolzenlager versehen,
- 1.6: im Bolzenlager ist ein in den gradlinig auslenkbaren Kontaktbolzen kraftschlüssig angreifender Führungsbolzen (FB) gelagert,
erreicht.

Mit den Einsatz von Drehlenkern, die innerhalb der gegenüberliegenden Polschalen drehgelagert sind, ist die Führung und Lagerung der Kontaktbolzen völlig getrennt von deren axialer Kontaktauslenkung. Auftretende Querkräfte werden vollständig von den Drehlenkern aufgenommen und können somit nicht mehr auf den Antrieb selbst ein wirken. Dadurch ist die Zahl der Unterbrechungsschaltungen und damit die Lebensdauer der Schaltgeräte auch im Spannungsbereich von 24 kV wesentlich erhöht.

Gemäß einer vorteilhaften Ausgestaltung der Erfindung ist das Merkmal
- 2.1: die Drehlenker sind jeweils durch ein Kunstoff-Spritzgußteil realisiert,
vorgesehen.

Damit sind sowohl die Bedingungen für ausreichende Spannungsfestigkeit als auch die der mechanischen Beanspruchung gegenüber der bekannten Lösung kostengünstig erfüllt

Die Erfindung wird durch ein in zwei Figuren dargestelltes Ausführungsbeispiel näher erläutert, wobei die
- Figur 1: das Schaltgerät im Einbauzustand zwischen den Polschalen mit Blick auf seine Seitenansicht zeigt und die
- Figur 2: die Anordnung des Drehlenkers zwischen den beiden Polschalen unterhalb des unteren Kühlkörpers erkennen läßt.

Die Figur 1 zeigt das Schaltgerät VS - ausgeführt als Vakuumschützt - zwischen den beiden Polschalen PS1,PS2 (Fig. 2), wobei der besseren Übersicht wegen die die Ansicht verdeckende Polschale PS2 (Fig. 2) in der Figur 1 weggelassen ist. Außerdem sind der Vollständigkeit halber der jedoch nicht zur Erfindung gehörende obere und untere Kühlkörper KKo, Kku sowie deren oberer und unterer Kontaktanschluß Kao, Kau nur angedeutet dargestellt.
Das Schaltgerät VS enthält den Kontaktbolzen KB, der durch den Antriebsbolzen AB einer nicht dargestellten Antriebseinrichtung im Schaltzustand eine axiale Kontaktauslenkung KA in Pfeilrichtung erfährt. Der Kontaktbolzen und der Antriebsbolzen AB sind mit dem Drehlenker DL über den Führungsbolzen FB in Bezug auf einwirkende Querkräfte kraftschlüssig gekoppelt. Der Drehlenker DL ist im Bereich der Führungsstege - erkennbar ist lediglich der Führungssteg FS der ersten Polschale PS1 - drehbar gelagert und erfährt im Schaltzustand eine radiale Lenkerdrehung LR in Pfeilrichtung.

Die Figur 2 zeigt die beiden spiegelsymmetrisch angeordneten Polschalen PS1, PS2, die jeweils mit dem Führungssteg FS - bezeichnet ist nur der Führungssteg FS der zweiten Polschale PS2 - ausgestattet sind. Die einander gegenüberliegenden Führungsstege FS weisen jeweils die Führungsausnehmung FA auf, in die die Führungszapfen FZ des trapezförmigen Drehlenkers DL gelagert sind. Der trapezförmige Drehlenker DL enthält im schmalen Endbereich das U-förmige Bolzenlager BL, das den Führungsbolzen FB aufnimmt. Weiterhin ist erkennbar, daß die Längsachse des trapezförmrigen Drehlenkers DL identisch mit der Längsachse des angedeutet dargestellten unteren Kühlkörpers KKu und der Drehlenker DL unterhalb des unteren Kühlkörpers KKu angeordnet ist.
Durch die seitliche Führung und Zentrierung des Kontaktbolzens KB - sichtbar in Figur 1 - ist der gegenüberliegende untere Kontaktanschluß KAu für den elektrischen Leitungsanschluß frei zugänglich.

## Patentansprüche

1. Schaltanlagen mit in Gehäusen angeordneten Schaltgeräten, insbesondere mit Vakuumschütze, deren gradlinig auslenkbare Kontaktbolzen von einer magnetischen Antriebseinrichtung steuerbar und mittels konzentrisch angeordneter Kalottenführungen axial und radial geführt sind,
**gekennzeichnet durch** die Merkmale
1.1 die Gehäuse sind **durch** einander gegenüberliegende Polschalen (PS1, PS2) gebildet,
1.2 die Kalottenführungen sind jeweils **durch** einseitig gelagerte Drehlenker (DL) realisiert,
1.3 die Drehlenker (DL) weisen jeweils eine trapezförmige Hebelkontur auf,
1.4 die Drehlenker (DL) sind an den freien Enden im breiten Bereich quer zu ihrer Längsachse (LA) mit sich nach außen erstreckende Führungszapfen (FZ) ausgestattet, die in Führungsausnehmungen (FA) der einander gegenüberliegenden Polschalen (PS1, PS2) drehgelagert sind,
1.5 die Drehlenker (DL) sind an den freien Enden im schmalen Bereich parallel zu ihrer Längachse (LA) jeweils mit einem sich nach außen öffnenden U-förmigen Bolzenlager (BL) versehen,
1.6 im Bolzenlager (BL) ist ein in den gradlinig auslenkbaren Kontaktbolzen (KB) kraftschlüssig angreifender Führungsbolzen (FB) gelagert.

2. Schaltanlagen mit in Gehäusen angeordneten Schaltgeräten nach Patentanspruch 1,
**gekennzeichnet durch** das Merkmal
2.1 die Drehlenker (DL) sind jeweils **durch** ein Kunstoff-Spritzgußteil realisiert.

## Claims

1. Switchgear assemblies having switching devices arranged in enclosures, in particular with vacuum contactors, whose contact bolts which can be deflected in a straight line can be controlled by a magnetic drive device and are guided axially and radially by means of concentrically arranged slotted guides,
**characterized by** the following features:
1.1 the enclosures are formed by mutually opposite pole shells (PS1, PS2),
1.2 the slotted guides are each provided by rotating guides (DL) mounted at one end,
1.3 the rotating guides (DL) each have a trapezoidal lever contour,
1.4 the rotating guides (DL) are equipped, in the broad region transverse with respect to their longitudinal axis (LA) at the free ends, with guide pins (FZ) which extend outward and are mounted such that they can rotate in guide recesses (FA) in the mutually opposite pole shells (PS1, PS2),
1.5 the rotating guides (DL) are each provided, in the narrow region parallel to their longitudinal axis (LA) at the free ends, with a U-shaped bolt bearing (BL) which is open outward,
1.6 a guide bolt (FB) which engages in a force-fitting manner in the contact bolt (KB) which can be deflected in a straight line is mounted in the bolt bearing (BL).

2. Switchgear assemblies having switching devices arranged in enclosures according to Patent Claim 1,
**characterized by** the following feature:
2.1 the rotating guides (DL) are each provided by a plastic injection-moulded part.

## Revendications

1. Installations de coupure comportant des appareils de coupure, notamment des contacteurs-interrupteurs à vide, qui sont montés dans des boîtiers et dont les tiges de contact, qui peuvent être déviées de manière rectiligne, peuvent être commandées par un dispositif d'entraînement magnétique et sont guidées axialement et radialement au moyen de dispositifs de guidage en calotte montés de manière concentrique,
**caractérisées par** les dispositions,
1.1 les boîtiers sont formés par des coquilles (PS1, PS2) polaires qui se font face l'une à l'autre,
1.2 les dispositifs de guidage en calotte sont réalisés respectivement par des bras (DL) tournants montés d'un seul côté,
1.3 les bras (DL) tournants comportent respectivement un contour de levier de forme trapézoïdale,
1.4 les bras (DL) tournants sont munis aux extrémités libres, dans la région du grand côté transversalement à leur axe (LA) longitudinal, de tourillons de guidage (FZ) qui s'étendent vers l'extérieur et qui sont montés tournants dans des évidements (FA) de guidage des coquilles (PS1, PS2) polaires qui se font face l'une à l'autre,
1.5 les bras (DL) tournants sont munis aux extrémités libres, dans la région du petit côté parallèlement à leur axe (LA) longitudinal, respectivement d'un palier (BL) de tige en forme de U qui s'ouvre vers l'extérieur,
1.6 une tige (FB) de guidage attaquant avec coopération de force dans la tige (KB) de contact qui peut être déviée de manière rectiligne est montée dans le palier (BL) de tige.

2. Installations de coupure comportant des appareils de coupure montés dans des boîtiers suivant la revendication 1,
**caractérisées par** la disposition
2.1 les bras (DL) tournants sont réalisés respectivement par une pièce obtenue par moulage par injection de matière plastique.
